# EUROPÄISCHE PATENTSCHRIFT

(11) **EP 0 005 693 B1**
(45) Veröffentlichungstag und Bekanntmachung des Hinweises auf die Patenterteilung: **08.04.1981**
(21) Anmeldenummer: 79890007.2
(22) Anmeldetag: 21.05.1979
(51) Int. Cl.: C21C 5/40

(54) **Konverteranlage mit einem kippbaren Konvertergefäss**
Conversion installation with a tiltable converter vessel
Installation de conversion de métal avec un convertisseur basculant

(30) Priorität: 24.05.1978 AT 3768/78
(43) Veröffentlichungstag der Anmeldung: 28.11.1979
(73) Patentinhaber: VOEST-ALPINE Aktiengesellschaft, A-4010 Linz (AT)
(72) Erfinder: Neuner, Ludwig, Dipl.-Ing., A-4060 Leonding (AT); Laimer, Friedrich, A-4320 Perg (AT)
(74) Vertreter: Wolfram, Gustav, Dipl.-Ing.

## Beschreibung

Die Erfindung betrifft eine Konverteranlage mit einem kippbaren Konvertergefäß, welches von einem Gehäuse umgeben ist, an dessen Decke eine Hauptabzugsleitung zum Ableiten der Frischgase und eine Nebenabzugsleitung zum Ableiten des beim Chargieren bzw. Abgießen entstehenden Rauches angeschlossen ist, wobei eine Seitenwand des Gehäuses eine mit einer Tür verschließbare Öffnung aufweist.

Beim Betrieb eines Stahlwerkskonverters treten während des Frischens Abgase aus der Konvertermündung aus, die hauptsächlich aus Kohlenoxiden und mitgeführten FeO-Teilchen bestehen. Diese auch als Hauptemissionen bezeichneten Abgase müssen gereinigt und eventuell ihre enthaltene Energie gewonnen werden, bevor sie in die Atmosphäre abgelassen werden dürfen. Auch beim Chargieren eines Konverters mit Schrott und Roheisen und beim Abstich des flüssigen Stahles in die Gießpfanne kommt es zu einer mitunter starken Rauchentwicklung, wobei diese Abgase als Nebenemissionen oder Sekundärabgase bezeichnet werden. Eine noch stärkere Belastung durch Rauch-und Qualmentwicklung ist in Stahlwerken mit bodenblasenden Konvertern, z. B. bei Durchführung des OBM-Verfahrens, gegeben, da die Einführung von Hilfsstoffen in die Bodendüsen Auswürfe in Form von Funkenregen verursacht.

In neuerer Zeit und in höher entwickelten Industrieländern bestehen strenge Vorschriften zur Vermeidung bzw. zur Herabsetzung der Emissionen und ebenso Vorschriften für die Erhöhung der Sicherheit des Betriebspersonales. Die bekannten Einrichtungen zum Ableiten von Sekundärabgasen werden diesen erhöhten Anforderungen nicht gerecht. Diese bekannten, als Abzugshauben ausgebildeten Einrichtungen, die vor der Konvertermündung angeordnet und an Abzugsleitungen angeschlossen sind, können die Sekundärabgase nicht verläßlich aufnehmen.

Es ist auch eine Einrichtung der eingangs bezeichneten Art, ein sogenanntes »Doghouse« bekannt geworden (DE-A 22 33 443), bei dem ein Stahlwerkskonverter allseitig mit geringem, jedoch eine Kippbewegung zulassendem Abstand in ein Gehäuse eingebaut ist. Die Chargierung des Konverters erfolgt dabei durch eine Chargieröffnung in einer Seitenwand des Gehäuses, in welche Öffnung die Schnauze einer Chargierpfanne oder eine Chargierrinne einführbar ist. Während des Chargierens bleibt die Chargieröffnung offen, und es ist daher nicht zu verhindern, daß die Schadstoffe der Nebenemissionen auch durch die Chargieröffnung austreten, in die Atmosphäre gelangen und die Personalsicherheit gefährden. Diese Gefahr ist besonders bei OBM-Konvertern bei Beaufschlagung der Bodendüsen vorhanden.

Die Erfindung bezweckt die Vermeidung der geschilderten Nachteile und Schwierigkeiten und stellt sich die Aufgabe, eine Konverteranlage zu schaffen, die eine vollständige Ummantelung der Abgase bzw. Emissionen erzeugenden Quellen bzw. Anlagenteile ohne Behinderung des Arbeitsablaufes sicherstellt.

Diese Aufgabe wird bei einer Anlage der definierten Art dadurch gelöst, daß das Gehäuse in der Kipprichtung des Konverters erweitert ist, in welchen erweiterten Raum ein einen Chargierbehälter, z. B. eine Gießpfanne, tragender Wagen durch die Öffnung in der Seitenwand des Gehäuses einfahrbar ist, welche Öffnung in der eingefahrenen Stellung während des Chargierens bzw. Abgießens vollständig schließbar ist. Die Tür zum Verschließen der Öffnung kann als Schiebetür, vorzugsweise zweiteilig ausgebildet sein.

Abhängig von der Größe der Chargierbehälter (bei der Kippbewegung) kann der erweiterte Raum höher als der übrige, den Konverter umgebende Raum sein, wobei am höchsten Punkt des Gehäuses die Nebenabzugsleitung anschließt.

Weitere bevorzugte Merkmale der erfindungsgemäßen Anlage bestehen darin, daß für die Hauptabzugsleitung und die Nebenabzugsleitung eine gemeinsame Filteranlage vorgesehen werden kann, daß der Chargierwagen mit mechanischen oder hydraulischen Hubeinrichtungen zum Kippen der Chargierbehälter ausgestattet ist, oder daß an der Decke des Gehäuses im Bereich des erweiterten Raumes ein Seilhebezeug zum Kippen der Chargierbehälter vorgesehen ist.

Die Erfindung ist an zwei Ausführungsbeispielen in der Zeichnung näher erläutert, wobei die beiden Fig. 1 und 2 jeweils eine Seitenansicht darstellen, wobei eine Seitenwand des Gehäuses abgenommen ist.

An dem in Fig. 1 dargestellten Konverterstand ist der Konverter mit 1 bezeichnet. Er ist allseitig umgeben von einem Gehäuse 2, welches nach oben durch die Decke 3 abgeschlossen ist. Oberhalb der Mündung des Konverters, wenn sich dieser in aufrechter Blasstellung befindet, schließt die Hauptabzugsleitung, der Kamin 4, an, die zu einer Filteranlage führt. Gemäß der Erfindung ist das Gehäuse in der Kipprichtung des Konverters - der Konverter 1 ist in Fig. 1 in gekippter Lage dargestellt - erweitert, wobei dieser erweiterte Raum mit 5 bezeichnet ist. Er ist nach oben zu abgeschlossen mit dem Deckenteil 6, der höher angeordnet sein kann als der Deckenteil 3. An der höchsten Stelle schließt die Nebenabzugsleitung 7 an. Der mit 8 bezeichnete Aufbau auf das Gehäuse 2 bildet den Übergang zum erhöhten Deckenteil 6 des erweiterten Raumes 5. In der der Hinterwand gegenüberliegenden Wand des Gehäuses ist eine Öffnung vorgesehen, die durch eine Tür 9 verschließbar ist. Diese Tür kann als ein- oder zweiteilige Schiebetür ausgebildet werden und wird auf Rollen 10 an einem Träger an der Decke des Gehäuses und auf Rollen 11 am Boden geführt. Wie aus der Zeichnung ersichtlich ist, ist in den erweiterten Raum 5 ein Wagen 12 durch die geöffnete Tür einfahrbar. Dieser Wagen kann einen Chargierbehälter, z. B. eine Roheisenpfanne 13 oder eine Schrottschurre 14, aufnehmen. Mit 15 und 16 sind jeweils zugehörige hydraulische Kippvorrichtungen bezeichnet.

Die Einrichtung nach 2 entspricht im wesentlichen jener der Fig, 1, lediglich mit dem Unterschied, daß statt der hydraulischen Kippvorrichtungen 15, 16 ein Seilhubwerk 17 an der Decke 6 befestigt ist, mit dem das Kippen der Chargierbehälter bewerkstelligt wird.

Der Betrieb der Anlage geht derart vor sich, daß in der gekippten Stellung des Konverters zuerst Schrott chargiert wird. Zu diesem Zweck wird außerhalb des Gehäuses die beladene Schrottschurre mittels eines Schrottmanipulationskranes auf den Chargierwagen aufgesetzt und dieser wird bei geöffneter Tür in die Chargierstellung gefahren. Dann wird die Tür geschlossen und der Kippvorgang eingeleitet. Die während des Chargierens entstehenden Rauchschwaden sammeln sich unterhalb der Decke 6 und werden durch die Hauptabzugsleitung 4 und die Nebenabzugsleitung 7 abgeleitet bzw. abgesaugt. Danach wird der Chargierwagen ausgefahren, mit einer Roheisenpfanne beladen und das Chargieren mit dem flüssigen Roheisen in gleicher Weise durchgeführt. Während des Chargierens bleibt die Tür geschlossen, und der Konverterstand ist gegen die Halle vollständig abgedichtet. Auch beim anschließenden Frischen in aufrechter Stellung des Konverters bleibt die Tür geschlossen, so daß kein Auswurf, Funkenregen od. dgl., in die Halle gelangt. Sobald der Frischvorgang beendet ist, wird der Stahl in die Pfannen abgegossen. Während der Abgießphase kann die Hauptabzugsleitung abgestellt werden. Der entstehende Rauch sammelt sich im Raum unterhalb der Decke 6 und wird durch die Nebenabzugsleitung 7 abgeführt. Die Tür 9 bleibt dabei geschlossen.

## Patentansprüche

1. Konverteranlage mit einem kippbaren Konvertergefäß, welches von einem Gehäuse umgeben ist, an dessen Decke eine Hauptabzugsleitung zum Ableiten der Frischgase und eine Nebenabzugsleitung zum Ableiten des beim Chargieren bzw. Abgießen entstehenden Rauches angeschlossen ist, wobei eine Seitenwand des Gehäuses eine mit einer Tür verschließbare Öffnung aufweist, dadurch gekennzeichnet, daß das Gehäuse (2) in der Kipprichtung des Konverters (1) erweitert ist, in welchen erweiterten Raum (5) ein einen Chargierbehälter (13, 14) tragender Wagen (12) durch die Öffnung in der Seitenwand des Gehäuses (2) einfahrbar ist, welche Öffnung in der eingefahrenen Stellung während des Chargierens bzw. Abgießens vollständig schließbar ist.

2. Anlage nach Anspruch 1, dadurch gekennzeichnet, daß der erweiterte Raum (5) höher ist als der ,übrige, den Konverter (1) umgebende Raum, wobei am höchsten Punkt des Gehäuses die Nebenabzugsleitung (7) anschließt.

3. Anlage nach Anspruch 1 oder 2, dadurch gekennzeichnet, daß für die Hauptabzugsleitung (4) und die Nebenabzugsleitung (7) eine gemeinsame Filteranlage vorgesehen ist.

4. Anlage nach den Ansprüchen 1 bis 3, dadurch gekennzeichnet, daß der Chargierwagen (12) mit mechanischen oder hydraulischen Hubeinrichtungen (15, 16) zum Kippen der Chargierbehälter (13,14) ausgestattet ist.

5. Anlage nach den Ansprüchen 1 bis -3, dadurch gekennzeichnet, daß an der Decke (6) des Gehäuses im Bereich des erweiterten Raumes (5) ein Seilhebezeug (17) zum Kippen der Chargierbehälter vorgesehen ist.

## Claims

1. Converter arrangement including a tiltable converter vessel surrounded by a casing to whose ceiling a principal discharge conduit for conducting away refining gases and a secondary discharge conduit for conducting away the smoke forming during charging and pouring off are connected, one side wall of the casing comprising an opening closeable by a door, characterised in that the casing (2) is widened in the tilting direction of the converter (1), into which widened space (5) a car (12) carrying a charging container (13, 14) is movable through the opening in the side wall of the casing (2), the opening being completely closeable during charging and pouring off with the car having been moved into the widened space.

2. Arrangement according to claim 1, characterised in that the widened space (5) is higher than the remaining space surrounding the converter (1), the secondary discharge conduit (7) being connected at the highest point of the casing.

3. Arrangement according to claim 1 or 2, characterised in that a common filter arrangement ist provided for the principal discharge conduit (4) and the secondary discharge conduit (7).

4. Arrangement according to claims 1 to 3, characterised in that the charging car (12) is equipped with mechanical or hydraulic lifting means (15, 16) for tilting the charging containers (13, 14).

5. Arrangement according to claims 1 to 3, characterised in that a rope elevator (17) for tilting the charging containers is provided on the ceiling (6) of the casing in the region of the widened space (5).

## Revendications

1. Installation de conversion de métal, avec un convertisseur basculant entouré d'une enveloppe au plafond de laquelle se raccordent un conduit d'évacuation principal pour éliminer les gaz d'affinage et un conduit d'évacuation secondaire pour éliminier la fumée qui se dégage lors du chargement ou de la coulée, et où une paroi latérale de l'enveloppe présente une ouverture que l'on peut fermer au moyen d'une porte, caractérisée en ce que l'enveloppe

(2) est élargie dans la direction de basculement du convertisseur (1), un wagonnet (12) proteur d'un récipient de chargement (13, 14) pouvant pénétrer dans l'espace élargi (5) en passant par l'ouverture de la paroi latérale de l'enveloppe (2), cette ouverture pouvant être fermée complètement lorsque le wagonnet se trouve à l'intérieur de l'enveloppe, pendant le chargement ou la coulée.

2. Installation suivant la revendication 1, caractérisée en ce que l'espace élargi (5) est plus haut que le reste de l'espace qui entoure le convertisseur (1), leconduit d'évacuation secondaire (7) se raccordant au point le plus haut de l'enveloppe.

3. Installation suivant l'une quelconque des revendications 1 et 2, caractérisée en ce qu'on a prévu pour le conduit d'évacuation principal (4) et le conduit d'évacuation secondaire (7), une installation de filtrage commune.

4. Installation suivant les revendications 1 à 3, caractérisée en ce que le wagonnet de chargement (12) est équipé d'installations de levage mécaniques ou hydrauliques (15,16) pour le basculement du récipient de chargement (13, 14).

5. Installation suivant les revendications 1 à 3, caractérisée en ce qu'on a prévu au plafond (6) de l'enveloppe, dans la région de l'espace élargi (5), un engin de levage à câble (17) pour faire basculer le récipient de chargement.
